# EUROPÄISCHE PATENTSCHRIFT

(11) **EP 3 108 049 B1**
(45) Veröffentlichungstag und Bekanntmachung des Hinweises auf die Patenterteilung: **10.04.2019**
(21) Anmeldenummer: 15705307.5
(22) Anmeldetag: 18.02.2015
(51) Int. Cl.: D04C 3/12, D04C 3/40, D04C 3/48

(54) **RADIALFLECHTMASCHINE**
RADIAL BRAIDING MACHINE
MÉTIER POUR TRESSAGE RADIAL

(30) Priorität: 18.02.2014 DE 102014202970
(43) Veröffentlichungstag der Anmeldung: 28.12.2016
(73) Patentinhaber: SGL Kümpers GmbH & Co. KG, 48429 Rheine (DE)
(72) Erfinder: BAUMGART, Gregor, Viersen 41749 (DE); BROCKMANNS, Karl-Josef, 47877 Willich (DE); WIRTZ, Jörg, 48432 Rheine (DE); LEIFELD, Martin, 47906 Kempen (DE); NEFIGMANN, Bernd, 48565 Steinfurt (DE)
(74) Vertreter: Hamann, Arndt
(86) Internationale Anmeldenummer: PCT/EP2015/053414
(87) Internationale Veröffentlichungsnummer: WO 2015/124626

(56) Entgegenhaltungen:
- EP-A2- 0 902 114
- DE-A1-102010 047 193
- US-B1- 8 261 648

## Beschreibung

Die Erfindung betrifft eine Radialflechtmaschine nach dem Oberbegriff des Anspruchs 1.

Eine gattungsgemäße Radialflechtmaschine ist beispielsweise aus der DE-OS 2 112 499 bekannt und verfügt über ein Klöppelgetriebe, mittels dem Stehfäden und Flechtfäden einem Flechtring zu- und durch diesen hindurchgeführt werden. Ferner muss eine Transporteinrichtung für den Transport eines zu umflechtenden Kerns vorhanden sein, der ebenfalls durch den Flechtring hindurchbewegt wird. Der senkrecht zu einem Kern mit rundem Querschnitt stehende Flechtring hat einen ebenfalls runden Innendurchmesser.

In der Praxis konnten mit einer derartigen Radial- bzw. Rundflechtmaschine mit hohen Anforderungen an Gleichmäßigkeit und Fadenverlauf ausschließlich runde Flechtschläuche hergestellt werden. Bei der Herstellung von Geflechten für andere als kreisförmige Durchmesser verziehen sich jedoch die Fäden, und es treten Ungleichmäßigkeiten auf. Dies ist insbesondere bei auf derartigen Maschinen hergestellten Flachgeflechten der Fall, für die ein erstelltes röhrenförmiges Rundgeflecht lediglich flachgedrückt wird. Insbesondere an den Kanten des dadurch entstandenen Flachgeflechts kommt es zu unerwünschten Fadenverziehungen.

Auch durch die EP 0 902 114 A2 ist eine Radialflechtmaschine mit Stehfaden- und Flechtfadenzuführungen über Klöppelgetriebe mit einem Flechtring, durch den die Steh- und Flechtfäden hindurchgeführt sind, und zumindest einer Transporteinrichtung für den Transport eines zu umflechtenden Kerns bekannt. Der Flechtring ist schwenkbar, so dass die Projektion auf eine vom Klöppelgetriebe aufgespannte Fadenaustrittsebene einen ovalen Querschnitt aufweisen kann. Dadurch wird erreicht, dass eine verbesserte Beflechtung auch von in ihrem Querschnitt veränderlichen oder gekrümmten Kernen ermöglicht wird.

Des Weiteren beschreibt auch die DE 10 2010 047 193 A1 eine solche Radialflechtmaschine, bei der der Flechtring in seinem Innendurchmesser ständig dem aktuellen Durchmesser des Kerns angepasst wird.

Der Erfindung liegt die Aufgabe zugrunde, eine Radialflechtmaschine anzugeben, die die präzise Herstellung verschiedener Geflechte ermöglicht.

Diese Aufgabe wird erfindungsgemäß durch eine Radialflechtmaschine mit den Merkmalen des Anspruchs 1 gelöst. Dabei wird der Ablagepunkt der Flechtfäden auf dem zu umflechtenden Kern und deren Spannung beeinflusst, indem der Flechtring einen unrunden, das heißt von der Kreisform abweichenden Innenquerschnitt aufweist. Gute Ergebnisse lassen sich mit einem Flechtring erzielen, dessen Innenquerschnitt eine ovale bzw. elliptische Form aufweist.

Eine weitere Beeinflussung der Fadenspannung und Ablageposition der Fäden auf dem Kern zur Verbesserung der Flechteigenschaften lässt sich auf einer Flechtmaschine erzielen, bei der die Vorderseite des Flechtrings, durch die die wesentliche Fadenumleitung erfolgt, bereichsweise aus der vom Klöppelgetriebe aufgespannten Fadenaustrittsebene oder einer dazu parallelen Ebene hervortritt. Dadurch, dass die Vorderseite nur bereichsweise aber nicht vollständig, bzw. unterschiedlich weit aus der Fadenaustrittsebene oder der parallelen Ebene entgegen der Transportrichtung des Flechtkerns hervortritt, werden gezielt bestimmte Bereiche der Flecht- und Stehfäden so geführt, dass sie früher oder später als andere Fäden auf dem Kern zur Anlage kommen oder eine andere Spannung erhalten. Eine weitere Einstellung und/oder Feinjustierung kann erfolgen, indem der Flechtring in der Radial- bzw. Rundflechtmaschine verschwenkt angeordnet wird, und zwar um mindestens eine von zwei zueinander orthogonale Schwenkachsen, so dass die Fadenumleitung an den beiderseitigen Schnittpunkten des Flechtrings mit einer oder beiden Schwenkachsen unterschiedlich weit vortritt. Die Anordnung kann so gewählt werden, dass die Fadenumleitung an allen vier Schnittpunkten der Schwenkachsen mit dem Flechtring unterschiedlich weit vortritt bzw. unterschiedlich hoch vorspringt.

Bei einem mit der erfindungsgemäßen Radialflechtmaschine hergestellten Flachgeflecht werden Flechtfehler bzw. Abweichungen vom idealen Flechtfadenverlauf, S-Schlag bzw. Z-Schlag genannt, verringert auf Schlagwinkel von maximal +/-Es können hierzu auch im Wesentlichen rechteckige Flechtkerne gewählt werden, die auch sehr flach sein können und somit schon der späteren Form des Flachgeflechts nahekommen. Die beim Stand der Technik unausweichlichen Spannungsunterschiede der Flechtfäden an den Außenkanten des Flachgeflechts werden hierbei vermieden bzw. minimiert. Bevorzugt wird dadurch ein Flachgeflecht erreicht, dessen Abstände zwischen den Stehfäden eine mittlere Standardabweichung von nur noch maximal 5%, weiter bevorzugt maximal 2% aufweisen. Mit der Angabe der mittleren Standardabweichung wir dem Umstand Rechnung getragen, dass der Abstand zwischen zwei Stehfäden über die Länge des Flachgeflechts nie zu 100% konstant verläuft. Der Abstand zweier Stehfäden wird deshalb geeigneterweise als ein Mittelwert angegeben. Die mittlere Standardabweichung ist also die Standardabweichung der mittleren Abstände der Stehfäden im Flachgeflecht.

Die Beeinflussung der Ablage der Fäden auf den Kern inklusive der Fadenspannung kann dabei durch spezielle Ausbildung und/oder Montage des Flechtrings erfolgen, so dass dessen die Flechtfäden umleitende Vorderseite (Fadenumleitung) an verschiedenen Positionen unterschiedlich weit über die Fadenaustrittsebene oder eine dazu parallele Ebene vorsteht.

Bei Verwendung eines unrunden Kerns mit unterschiedlichen Querschnittsmaßen maximaler Höhe und maximaler Breite lassen sich die Geflechteigenschaften positiv beeinflussen, wenn der Innenquerschnitt des Flechtrings gerade in umgekehrter Art von der Kreisform abweicht, nämlich indem sein Abstand vom Kern an der Position des maximalen Kern-Querschnittsmaßes kleiner als an der Position des minimalen Kern-Querschnittsmaßes gewählt wird. Ebenso wirkt sich positiv aus, wenn die Fadenumleitung auf der Vorderseite des Flechtrings gerade an der Position des maximalen Querschnittsmaßes des Kerns weiter vortritt als an der Position des minimalen Kern-Querschnittsmaßes.

Der Flechtring, dessen Vorderseite beiderseits des maximalen und/oder minimalen Querschnittsmaßes des Kerns unterschiedlich weit vortritt oder eine Montage eines Flechtrings derart, dass eine solche räumliche Positionierung eintritt, kann das Geflecht positiv beeinflussen, insbesondere bei Verwendung von Flechtkernen, deren Längsachse nicht gerade ist. Eine Möglichkeit, diese Beeinflussung über die Montage des Flechtrings zu erzielen, ist dessen gekippte und/oder verschwenkte Montage gegenüber der Fadenaustrittsebene.

Weitere Vorteile und Einzelheiten ergeben sich aus den Unteransprüchen und in den Zeichnungen dargestellten Ausführungsbeispielen, die im Folgenden beschrieben werden; es zeigen:
- Fig. 1: schematisch eine erfindungsgemäße Radialflechtmaschine,
- Fig. 2: eine perspektivische Ansicht aus Richtung II auf den Gegenstand aus Fig. 1,
- Fig. 3: den Flechtring aus Fig. 1 in perspektivischer Ansicht und zwei Seitenansichten,
- Fig. 4: eine perspektivische Ansicht aus Richtung IV auf den Gegenstand aus Fig. 1,
- Fig. 5: schematisch ein erfindungsgemäßes Flachgeflecht und
- Fig. 6: schematisch eine Darstellung eines Schlagwinkels bei einem Geflecht.

Die in Fig. 1 vereinfacht dargestellte Radialflechtmaschine besitzt ein Klöppelgetriebe 1, aus dem Stehfäden und Flechtfäden 2,3 über die fadenumleitende Vorderseite 4, auch Fadenumleitung genannt, eines Flechtrings 5 und im Anschluss daran durch diesen hindurchgeführt werden. Zur Erstellung des Geflechts wird durch den Flechtring 5 ein zu umflechtender Kern 6 in Transportrichtung 7 mittels einer Transporteinrichtung 10 hindurchgeschoben. Dabei legen sich die dann verflochtenden Fäden 2,3 als Geflecht an den Kern 6 an, was in Fig. 1 nur angedeutet ist. Das Klöppelgetriebe 1 ist ringförmig und spannt eine Fadenaustrittsebene E1 auf. Die Fäden 2,3, treten aus dem Inneren des Klöppelgetrieberings 1 heraus, was in Fig. 1 nur schematisch angedeutet ist.

Fig. 2 zeigt nun eine Ansicht von schräg vorne aus Position II in Fig. 1 und darin auch nur einen Teil des Klöppelgetriebes 1, dafür in sehr viel detaillierterer und perspektivischer Darstellung. Hier ist erkennbar, dass der Kern 6 einen flachen, rechteckigen Querschnitt hat, der entgegengesetzt angeordnet ist zu einem bei der dargestellten Ausführungsform elliptischen Innenquerschnitt des Flechtrings 5.

Fig. 3 zeigt im Detail den Flechtring 5 mit seinen vier Haltern 8, mittels denen er am Klöppelgetriebe (hier nicht dargestellt) befestigt ist. Der Flechtring 5 hat nicht nur einen ovalen Innendurchmesser, sondern an seiner Vorderseite 4 auch vorgewölbte Seiten 15, die aus einer zur vom Klöppelgetriebe aufgespannten Fadenaustrittsebene E1 (siehe auch Fig. 1) parallelen Ebene E2 hervortritt. Die oberen und unteren Enden 25 der Vorderseite 4 des Flechtrings 5 hingegen fluchten mit der Ebene E2, so dass die Vorderseite 4 des Flechtrings 5 nur bereichsweise, nicht jedoch überall aus der Ebene E2 hervortritt. Über diese Gestaltung lässt sich gezielt Einfluss nehmen auf die Ablage der Flecht- und Stehfäden 2,3 auf dem zu umflechtenden Kern 6. Die fadenumleitende Vorderseite 4 des Flechtrings 5 spannt so eine zumindest bereichsweise gewölbte imaginäre Fläche auf, die sich deutlich von einer ebenen, geraden Fläche herkömmlicher Flechtringe unterscheidet.

Eine Besonderheit der erfindungsgemäßen Flechtmaschine liegt darin, dass der Flechtring 5 wie in Fig. 4 dargestellt, um einen Winkel α gegenüber den Ebenen E1 und E2 verschwenkt angeordnet werden kann. Dadurch lässt sich erweitert Einfluss nehmen auf die Ablage der Fäden 2,3, insbesondere bei der Verwendung von Flechtkernen 6, die keine gerade Längserstreckung bzw. Längsachse L, sondern beispielsweise eine gekrümmte aufweisen. Aus Gründen der Übersichtlichkeit sind in Fig. 4 weder der Kern noch die Fäden dargestellt.

Bevorzugt kann der Flechtring 5 um zueinander orthogonale Schwenkachsen S1 und S2 (siehe Fig. 3) verschwenkt montiert werden. Die verschwenkte Montage in Fig. 4 entspricht dabei einer solchen, bei der ein Abstand A4 zwischen der Ebene E1 und dem Schnittpunkt der fadenumleitenden Vorderseite 4 des Flechtrings 5 mit der Schwenkachse S2 am weitesten hervortritt. Ein Abstand A3 an der gegenüberliegenden Seite ist durch die Verschwenkung etwas geringer, und die Abstände A1 und A2 (Schnittpunkte mit der Schwenkachse S1) fallen durch die spezielle Gestaltung der fadenumleitenden Vorderseite 4 des Flechtrings 5 noch geringer aus.

In der perspektivischen Ansicht in Fig. 3 ist ferner schematisch der Flechtkern 6 angedeutet, um zu zeigen, wie dessen Geometrie gegenüber dem Flechtring 5 vorzugsweise auszugestalten ist. Zur Erzielung eines Flachgeflechts kann ein bereits flacher Kern 6 mit vorzugsweise rechteckigem Durchmesser gewählt werden. Anders als anzunehmen, hat dabei eine Gestaltung und Anordnung des Flechtrings 5 zum Flechtkern 6 eine vorteilhafte Auswirkung auf die Gleichmäßigkeit des zu erhaltenden Geflechts, bei der die Abstände k1 zwischen der maximalen Breite B des Kerns 6 kleiner, vorzugsweise wesentlich kleiner sind als die Abstände K2 zwischen dem Kern 6 bei seiner maximalen Höhe H des Kerns 6 und dem Flechtringinnendurchmesser an der jeweiligen Position. Ebenso wird der Flechtring 5 so angeordnet, dass seine weiter vortretenden Seitenbereiche 15 an den maximalen Querschnittsmaßen des Kerns 6, hier der Breite B, und seine weniger vortretenden Ober- und Unterseiten 25 an den Positionen des minimalen Querschnittsmaßes, hier der Höhe H, des Kerns 6 zu finden sind.

Fig. 5 zeigt schematisch das auf der erfindungsgemäßen Flechtmaschine erzeugte Flachgeflecht. Dieses kann durch Flachdrücken des erzeugten Flechtschlauches oder durch ein- oder beidseitiges Aufschneiden des Schlauches erhalten werden.

Die Breite, der Abstand und der Flechtwinkel der Fäden 2 und 3 sind hierbei nicht maßstäblich dargestellt. Dabei erstrecken sich Stehfäden 2 in Längsrichtung L des Geflechts und Flechtfäden 3 in einem Winkel schräg zu den Stehfäden 2. Zwischen den Stehfäden 2 befinden sich jeweils Abstände G (auch Gap genannt). Bei dem erzeugten Geflecht lässt sich eine Gleichmäßigkeit erzielen, so dass der Mittelwert der Abstände G der Stehfäden 2 maximal 5% beträgt.

Fig. 6 zeigt ebenfalls nur schematisch ein Geflecht, das gemäß dem Stand der Technik mit einem kreisrunden Flechtring, der in einer Ebene parallel zur Ebene E1 liegt, erhältlich ist. In Fig. 6 sind nur Flechtfäden 3 in einer Richtung dargestellt, wohingegen die entgegengerichtet schrägen Flechtfäden hier nicht dargestellt sind. Die Stehfäden 2 verlaufen parallel und fluchten lediglich in der dargestellten Perspektive. Es ist einerseits zu sehen, dass die Flechtfäden 3 keinen ideal geraden Verlauf haben, wie als eine Nominallage N angedeutet, sondern von dieser Nominallage N, das ist die Gerade, die den Flechtfaden 3 querschnittsmäßig in der Mitte des Flachgeflechts schneidet und tangential zum Flechtfaden 3 verläuft, abweichen durch einen geschwungenen Verlauf nach Art eines gestreckten Buchstabens S. Dies wird als S-Schlag bezeichnet. Eine umgekehrte, hier nicht dargestellte Krümmung bezeichnet man als Z-Schlag. Die Größe des Schlags wird gemessen in einem Schlagwinkel β, der definiert wird zwischen der Nominallage N und einer Geraden W, die durch die Punkte gelegt wird, an denen der Flechtfaden 3 die beiden äußeren Stehfäden 2 berührt. Der zwischen N und W aufgespannte Winkel ist der Schlagwinkel β. Bei dem erfindungsgemäßen Geflecht ist die Gleichmäßigkeit so hoch, dass der Schlagwinkel β maximal +/- 3° beträgt. Andererseits ist in Fig. 6 zu sehen, dass die Abstände der Stehfäden 2 von der Mitte des Flachgeflechts nach außen hin deutlich abnehmen. Bei dem erfindungsgemäßen Geflecht ist die Gleichmäßigkeit so hoch, dass die Abstände zwischen den Stehfäden 2 eine mittlere Standardabweichung von nur noch maximal 5%, bevorzugt maximal 2 % aufweisen.

Über die erfindungsgemäße Ausgestaltung der Radialflechtmaschine und deren Flechtring 5 lässt sich ein Flachgeflecht erzeugen, das dadurch hohe Anforderungen an Gleichmäßigkeit erfüllt. Dabei sind unter Berücksichtigung einer jeweils gewählten Kernform 6 Einwirkungen auf die Ablageposition und den Ablagezeitpunkt der Fäden 2, 3 zur Optimierung des Geflechts möglich.

## Patentansprüche

1. Radialflechtmaschine mit Stehfaden- und Flechtfadenzuführungen über Klöppelgetriebe (1) mit einem Flechtring (5), durch den die Steh (2)- und Flechtfäden (3) hindurchgeführt sind, und zumindest einer Transporteinrichtung (10) für den Transport eines zu umflechtenden Kerns (6), **dadurch gekennzeichnet, dass** der Flechtring (5) einen ovalen Innenquerschnitt aufweist und die die Steh (2)- und Flechtfäden (3) umleitende Vorderseite (4) des Flechtrings (5) vorgewölbte Seiten (15) hat, die bereichsweise aus der von dem Klöppelgetriebe (1) aufgespannten Fadenaustrittsebene (E1) oder einer dazu parallelen Ebene (E2) entgegen der Transportrichtung (7) hervortreten.

2. Radialflechtmaschine nach Anspruch 1, **dadurch gekennzeichnet, dass** der Flechtring (5) in der Flechtmaschine um mindestens eine von zwei zueinander orthogonalen Schwenkachsen (S1, S2) derart verschwenkt angeordnet ist, dass die die Steh (2)- und Flechtfäden (3) umleitende Vorderseite (4) an den Schnittpunkten des Flechtrings (5) mit der Schwenkachse S1 und/oder der Schwenkachse S2 unterschiedlich weit vortritt.

3. Radialflechtmaschine nach Anspruch 2, **dadurch gekennzeichnet, dass** die die Steh (2)- und Flechtfäden (3) umleitende Vorderseite (4) des Flechtrings (5) gegenüber der Fadenaustrittsebene E1 an den Schnittpunkten mit der Schwenkachse S1 um die Abstände A1 und A2 an den Schnittpunkten mit der Schwenkachse S2 um die Abstände A3 und A4 vortritt, wobei A1 <=A2<A3<A4 ist.

4. Radialflechtmaschine nach Anspruch 1, **dadurch gekennzeichnet, dass** die Innenkontur des Flechtrings (5) zwei sich schneidende Durchmesserachsen (D1, D2) umspannt und die die Steh (2)- und Flechtfäden (3) umleitende Vorderseite (4) an den Schnittpunkten mit der Durchmesserachse D2 weiter hervortritt als an den Schnittpunkten mit der Durchmesserachse D1.

## Claims

1. Radial braiding machine comprising warp yarn and braiding yarn being fed by means of a bobbin mechanism (1), comprising a braiding ring (5) through which the warp (2) and braiding yarns (3) are guided, and at least one transport means (10) for transporting a core (6) to be braided, **characterized in that** the braiding ring (5) has an oval inner cross section and the front face (4) of the braiding ring (5), which face redirects the warp (2) and braiding yarns (3), has outwardly curved sides (15) which protrude in regions from the yarn outlet plane (E1) spanned by the bobbin mechanism (1) or from a plane (E2) parallel thereto counter to the transport direction (7).

2. Radial braiding machine according to claim 1, **characterized in that** the braiding ring (5) is arranged in the braiding machine so as to be pivoted about at least one of two mutually orthogonal pivot axes (S1, S2) in such a way that the front face (4) which redirects the warp (2) and braiding yarns (3) protrudes to a varying extent at the intersections of the braiding ring (5) with the pivot axis S1 and/or the pivot axis S2.

3. Radial braiding machine according to claim 2, **characterized in that** the front face (4) of the braiding ring (5) which redirects the warp (2) and braiding yarns (3) protrudes, with respect to the yarn outlet plane E1, by the distances A1 and A2 at the intersections with the pivot axis S1, and by the distances A3 and A4 at the intersections with the pivot axis S2, where A1<= A2<A3<A4.

4. Radial braiding machine according to claim 1, **characterized in that** the inner contour of the braiding ring (5) spans two intersecting diametral axes (D1, D2), and the front face (4) which redirects the warp (2) and braiding yarns (3) protrudes further at the intersections with the diametral axis D2 than at the intersections with the diametral axis D1.

## Revendications

1. Tresseuse radiale comprenant des alimentations en fils fixes et en fils de tressage par le biais d'un mécanisme à fuseaux (1), muni d'un anneau de tressage (5) à travers lequel passent les fils fixes (2) et les fils de tressage (3), et au moins un moyen de transport (10) destiné au transport d'une âme (6) à surtresser, **caractérisée en ce que** l'anneau de tressage (5) a une section transversale intérieure ovale et **en ce que** le côté avant (4), déviant les fils fixes (2) et de tressage (3), de l'anneau de tressage (5) présentent des côtés renflés (15) qui font saillie par endroits du plan de sortie de fil (E1), défini par le mécanisme à fuseaux (1), ou d'un plan (E2) parallèle à celui-ci à l'opposé de la direction de transport (7).

2. Tresseuse radiale selon la revendication 1, **caractérisée en ce que** l'anneau de tressage (5) est disposé dans la tresseuse de manière à pivoter autour d'au moins un des deux axes de pivotement (S1, S2) orthogonaux l'un à l'autre de telle sorte que le côté avant (4), déviant les fils fixes (2) et les fils de tressage (3), s'avance plus ou moins loin au niveau des points d'intersection de l'anneau de tressage (5) et de l'axe de pivotement S1 et/ou de l'axe de pivotement S2.

3. Tresseuse radiale selon la revendication 2, **caractérisée en ce que** le côté avant (4), déviant les fils fixes (2) et les fils de tressage (3), de l'anneau de tressage (5) fait saillie par rapport au plan de sortie de fil E1 au niveau des points d'intersection avec l'axe de pivotement S1 sur les distances A1 et A2 et au niveau des points d'intersection avec l'axe de pivotement S2 sur les distances A3 et A4, avec A1 <=A2<A3<A4.

4. Tresseuse radiale selon la revendication 1, **caractérisée en ce que** le contour intérieur de l'anneau de tressage (5) recouvre deux axes de diamètre (D1, D2) qui se coupent et le côté avant (4), déviant les fils fixes (2) et les fils de tressage (3), font davantage saillie au niveau des points d'intersection avec l'axe de diamètre D2 qu'au niveau des points d'intersection avec l'axe de diamètre D1.
